# EUROPÄISCHE PATENTSCHRIFT

(11) **EP 1 719 847 B1**
(45) Veröffentlichungstag und Bekanntmachung des Hinweises auf die Patenterteilung: **23.04.2014**
(21) Anmeldenummer: 06113132.2
(22) Anmeldetag: 26.04.2006
(51) Int. Cl.: E03D 5/02, E03D 1/14

(54) **Betätigungsvorrichtung für ein Spülkastenablaufventil**
Actuating device for the drain valve of a flushing cistern
Dispositif pour l'actionnement d'une soupape de vidange d'un réservoir de chasse d'eau

(30) Priorität: 02.05.2005 DE 102005020749
(43) Veröffentlichungstag der Anmeldung: 08.11.2006
(73) Patentinhaber: GROHEDAL Sanitärsysteme GmbH, 32457 Porta Westfalica (DE)
(72) Erfinder: Humpert, Jürgen, 58675, Hemer (DE); Fuchs, Norbert, 32425, Minden (DE); Korte, Hermann, 32545, Bad Oeynhausen (DE)
(74) Vertreter: Ziegler, Thomas

(56) Entgegenhaltungen:
- FR-A- 1 441 630

## Beschreibung

Die Erfndung betrifft eine Betätigungsvorrichtung für ein pneumatisch stellbares Ablaufventil in einem Spülkasten gemäß dem Oberbegriff des Anpruchs 1.

Eine derartige Betätigungsvorrichtung ist durch offenkundige Vorbenutzung bekannt. Hierbei ist das Verschlussglied des Ventils direkt an der Drucktaste ausgebildet, so dass nur eine Drucktaste vorgesehen ist. Für die Auslösung eines Vollspülvorganges oder eines Teilspülvorganges werden jedoch in der Regel zwei Drucktasten benötigt.

Ferner ist aus der FR 1 441 630 eine Betätigungseinrichtung gemäß dem Oberbegriff des Anspruchs 1 bekannt.

Der Erfindung liegt die Aufgabe zugrunde, die im Oberbegriff des Anspruchs 1 angegebene Betätigungsvorrichtung zu verbessern und insbesondere so auszubilden, dass sie vielseitig einsetzbar und kostengünstig herstellbar ist.

Diese Aufgabe wird bei einer gattungsgemäßen Betätigungsvorrichtung durch Anspruch 1 gelöst.

Weitere Ausgestaltungen der Erfindung sind in den Ansprüchen 2 bis 18 angegeben.

Die mit der Erfindung erzielbaren Vorteile bestehen insbesondere darin, dass die Betätigungsvorrichtung sowohl mit einer Drucktaste als auch mit mehreren, vorzugsweise zwei Drucktasten, versehen werden kann, die auf einen Druckgeber einwirken.

In weiterer Ausgestaltung der Erfindung kann als Ventilverschlussglied vorteilhaft ein O-Ring auf dem Rohrstutzen angeordnet werden. Der Druckgeber kann dabei zweckmäßig als Faltenbalg ausgebildet sein, an dem einstückig der Rohrstutzen ausgebildet ist. Es ist aber auch denkbar als Druckgeber einen in einem Zylinder verschiebbaren Kolben vorzusehen.

In einer bevorzugten Weiterbildung der Verbindung ist ein korbartiger Mitnehmer am Rohrstutzen befestigt, mit dem die Axialbewegung des Rohrstutzens im Gehäuse begrenzt wird, so dass die Ventilfunktion bzw. die Zwangsbelüftung beim Loslassen einer Drucktaste sichergestellt ist. Zweckmäßig kann der Mitnehmer mit Rastnasen am Außenmantel des Rohrstutzens fixiert werden.

In einer weiteren Ausgestaltung der Erfindung ist der Druckgeber in Form eines Faltenbalgs an der dem Rohrstutzen gegenüberliegenden Seite an einer Druckplatte befestigt, vorzugsweise mit einer Schnappverbindung lösbar befestigt, wobei an der Druckplatte eine schraubenförmige Feder anliegt, die andererseits im Gehäuse abgestützt ist und die den Faltenbalg nach einer Drucktastenbetätigung in seine Ruheposition zurückführt. Die Feder wird dabei zweckmäßig am Außenmantel des Mitnehmers geführt, wobei der Mitnehmer zylindrisch geformte Gleitführungen aufweist, die in entsprechende Ausnehmungen in der Druckplatte geführt werden. Dabei weisen die Gleitführungen am vorstehenden Endbereich federnde Zungen auf, die die axiale Länge des Feder-balgdruckgebers begrenzen, wobei die Länge so dimensioniert ist, dass der Druckgeber in seine Ruheposition über das Ventil zwangsbefüftet ist.

Vorteilhaft kann hierbei an der von dem Druckgeber abgekehrten Seite an der Druckplatte ein Druckstößel, vorzugsweise rohrförmiger Druckstößel, ausgebildet sein, an dem eine oder mehrere Drucktasten angelenkt sind. Bei der Anordnung einer Drucktaste kann diese mit einer angeformten Stange in den rohrförmigen Druckstößel eingesteckt und durch Reibschluss gehalten werden. Hierbei wird die Drucktaste zweckmäßig in einer in einem Spülkastendeckel oder Wandrosette etc. eingesteckten Buchse verschiebbar geführt, wobei die Buchse mit einem Innengewinde auf einen am Gehäuse ausgebildeten Gewinderohrstutzen aufgeschraubt wird, wobei dann das Gehäuse der Betätigungsvorrichtung von der Buchse am Spülkastendeckel, einer Rosette etc. verspannt wird.

In einer bevorzugten Ausbildung der Erfindung sind in der Buchse zwei nebeneinander angeordnete Drucktasten ausgebildet, wobei die eine Drucktaste mit einer angeformten Stange in dem rohrförmigen Druckstößel reibschlÜssig gehalten ist, wobei die Stange so lang bemessen ist, dass die zweite Taste mit einer seitlich vorstehenden brillenartigen Führung die Stange verschiebbar umfasst, wobei die vorstehende Stirnseite der brillenartigen Führung an der Stirnseite des rohrförmigen Druckstößels zur Anlage gelangt, so dass mit Hilfe der brillenartigen Führung der Druckgeber nur teilweise zusammendrückbar ist, während dagegen mit der Taste an der die Stange angeformt ist ein völliges Zusammendrücken des Druckgebers ermöglicht wird. Hierdurch können zwei verschieden pneumatische Stellgrößen erzeugt werden, in der Art, dass das mit der nur teilweisen Zusammendrückung des Druckgebers das Ablaufventil nur für einen Teilspülvorgang geöffnet wird, während mit der anderen Taste der Druckgeber völlig zusammengedrückt wird und dadurch ein Vollspülvorgang an dem Ablaufventil eingeleitet wird.

In einer weiteren bevorzugten Ausbildung der Erfindung ist an dem Gehäuse ein Haltekörper angeordnet, der das Gehäuse ringförmig umgreift und mittels zwei diametral gegenüberliegenden Blattfedern mit dem Gehäuse verbunden ist. Hierdurch wird es ermöglicht, die Betätigungsvorrichtung an unterschiedlich dicke Spülkastendeckel, Rosetten etc. zu befestigen, wobei trotzdem die Buchse fur die Drucktasten mit ihrem Innengewinde völlig auf den Gewindestutzen des Gehäuses aufschraubbar ist.

Ein Ausführungsbeispiel der Erfindung ist in der Zeichnung dargestellt und wird im Folgenden näher beschrieben. Es zeigt in der Zeichnung
- Fig. 1: einen zum Teil dargestellten Spülkasten mit einer Betätigungseinrichtung und einem Ablaufventil in Seitenansicht, teilweise geschnitten,
- Fig. 2: die in Fig. 1 gezeigte Betätigungseinrichtung in Ruheposition in vergrößerter Darstellung,
- Fig. 3: einen in Fig. 2 gezeigten Teilbereich III in vergrößerter Darstellung,
- Fig. 4: die in Fig. 2 gezeigte Betätigungseinrichtung in der Position zur Auslösung einer Teilspülung,
- Fig. 5: die in Fig. 2 gezeigte Betätigungseinrichtung in der Position zur Auslösung einer Vollspulung,
- Fig. 6: die in Fig. 2 gezeigte Druckplatte in Perspektivansicht,
- Fig. 7: die in Fig. 6 gezeigte Druckplatte in Seitenansicht,
- Fig. 8: die in Fig. 7 gezeigte Druckplatte in Ansicht von oben,
- Fig. 9: den in Fig. 2 gezeigten, als Faltenbalg ausgebildeten Druckgeber in Perspektivansicht,
- Fig. 10: den in Fig. 9 gezeigten Druckgeber in Seitenansicht,
- Fig. 11: den in Fig. 10 gezeigten Druckgeber in Ansicht von oben,
- Fig. 12: den in Fig. 2 gezeigten Mitnehmer in Perspektivansicht,
- Fig. 13: den in Fig. 12 gezeigten Mitnehmer in Seitenansicht,
- Fig. 14: den in Fig. 13 gezeigten Mitnehmer in Ansicht von oben,
- Fig. 15: die in Fig. 2 gezeigte schraubenförmige Feder in Perspektivansicht,
- Fig. 16: das in Fig. 2 gezeigte Gehäuse in Perspektivansicht,
- Fig. 17: das in Fig. 16 gezeigte Gehäuse in Ansicht von unten,
- Fig. 18: das in Fig. 17 gezeigte Gehäuse in der Schnittebene XVIII,
- Fig. 19: das in Fig. 18 gezeigte Gehäuse um 90° gedreht, in Seitenansicht und
- Fig. 20: das in Fig. 17 gezeigte Gehäuse in der Schnittebene XX.

In der Zeichnung ist ein zum Teil dargestellter Spülkasten 1 für eine Toilettenspülung dargestellt Das Spulwasser wird hierbei über ein in der Zeichnung nicht dargestelltes, schwimmeE-gesteuertes Wasserzuflussventil bis zu einem bestimmten Wasserstand 11 aufgefüht. Im Boden des Spülkastens 1 ist ein Ablaufventil 3 für den Spülvorgang einer Toilette angeordnet. Der Spülkasten 1 ist an seiner Oberseite mit einem Deckel 10 verschlossen, wobei in dem Deckel 10 in einer Durchgangsbohrung eine Betätigungsvorrichtung 2 angeordnet ist. Die Stellgröße für das Ablaufventil 3 wird dabei pneumatisch in der Betätigungsvorrichtung 2 erzeugt und über eine Leitung 4 einem Stellglied des Ablaufventils 3 zugeführt. Die Leitung 4 ist dabei mit einem Anschluss 211 an einer Einschnürung 210 eines Deckels 218 eines Gehäuses 21 der Betätigungsvorrichtung 2 verbunden.

Die Betätigungsvorrichtung 2 weist einen Druckgeber 20 als Faltenbalg auf. Der Druckgeber 20 hat dabei an der einen Stirnseite einen Rohrstutzen 200, während an der gegenüberliegenden Stirnseite eine druckknopfartige Schnappverbindung 203 angeordnet ist. Der Druckgeber 20 ist in dem etwa zylindrischen Gehäuse 21 angeordnet, dessen eine Stirnseite von einem Deckel 218 verschlossen ist, während auf der gegenüberliegenden Stirnseite ein koaxialer Gewindestutzen 213 angeformt ist. In der Öffnung des Deckels 10 ist eine Buchse 282 angeordnet, die mit einem Außenflansch 284 an der äußeren Stirnseite des Deckels 10 aufliegt. Im Bodenbereich der Buchse 282 ist ein Gewinde 283 ausgebildet, mit dem die Buchse 282 auf den Gewindestutzen 213 des Gehäuses 21 aufgeschraubt ist. Das im Spülkasten 1 angeordnete Gehäuse 21 ist dabei von einem etwa ringförmigen Haltekörper 214 umgeben, der mit zwei diametral gegenüberliegend angeordneten Blattfedern 216 mit dem inneren Gehäuse 21 verbunden ist, der Art, dass der Haltekörper 214 im Wesentlichen unabhängig von der Dicke des Deckels 10 bei einer völlig auf den Gewindestutzen 213 aufgeschraubten Buchse 282 federelastisch gegen die Innenseite des Deckels gedrückt wird. Hierbei hat der Haltekörper 214 an der dem Deckel 10 zugekehrten Stirnseite einen umlaufenden Ringflansch 215. Außerdem ist diametral gegenüberliegend in Abschnitten 2150 jeweils eine federnde Zunge 217 angeformt, so dass für alle gängigen Dicken eines Deckels für einen Spülkasten oder Abdeckrosetten an Gebäudewänden etc. eine sichere Halterung der Betätigungsvorrichtung 2 gewährleistet ist.

In dem Gehäuse 21 in einer etwa zylindrischen Kammer, die an der vom Deckel 10 abgekehrten Seite mit einem Gehäusedeckel 218 verschlossen ist, ist der als Federbalg ausgebildete Druckgeber 20 angeordnet. In dem Deckel 218 ist konzentrisch die Einschnürung 210 ausgebildet, in die der Rohrstutzen 200 mit Spiel axial verschieblich angeordnet ist. An dem Außenmantel des Rohrstutzens 200 ist als ringbundartige Verdickung bzw. als Verschlossglied ein in einer Ringnut 201 angeordneter O-Ring 202 vorgesehen, der mit einem an der Innenseite der Einschnürung 210 ausgebildeten Ventilsitz 212 die Verbindung zur Atmosphäre herstellt oder unterbricht. Der Rohrstutzen 200 mit dem O-Ring 202 und die Einschnürung 210 mit dem Ventilsitz 212 bildet somit ein Ventil 25 zur Belüftung der Betätigungsvorrichtung 2, wie es insbesondere aus Fig. 3 der Zeichnung zu entnehmen ist. Der Zu- und Abstrom von Luft kann dabei durch den Gewindestutzen 213 erfolgen.

Außerdem ist an dem Rohrstutzen 200 zwischen der Ringnut 201 und dem als Federbalg ausgebildeten Druckgeber 20 eine zweite Ringnut 204 ausgebildet, in der ein korbartiger Mitnehmer 26 mit Rastnasen 262 eingesprengt ist, wie es aus Fign. 3 und 12 bis 14 der Zeichnung zu entnehmen ist. Der Mitnehmer 26 hat vier parallel zur zylindrischen Gehäusewandung ausgebildete Gleitführungen 260, an deren oberen Enden zwei parallel zueinander angeordnete, federnde Zungen 261 ausgebildet sind.

An der dem Rohrstutzen 200 gegenüberliegenden Stirnseite ist eine Druckplatte 27 in dem Gehäuse 21 angeordnet, an der der Druckgeber 20 mit der Schnappverbindung 203 verbunden ist. An der Außenseite weist die Druckplatte 27 vier symmetrisch angeordnete, schlitzförmige Öffnungen 270 auf, von denen die vier Gleitführungen 260 aufgenommen werden. Außerdem ist eine schraubenförmige Feder 22 in der zylindrischen Gehäusekammer angeordnet, die sich einerseits am Gehäusedeckel 218 abstützt und andererseits an radial vorstehenden Lappen 272 der Druckplatte 27 anliegt. Die Gleitführungen 260 des Mitnehmers 26 sind in der Länge so dimensioniert, dass der Rohrstutzen 200 mit dem O-Ring 202 von der Absperrstellung aus etwa 2mm angehoben werden kann, so dass eine hinreichende Beluftungsverbindung zur Atmosphäre erstellt werden kann. Dabei sind die federnden Zungen 261 so platziert, dass sie bei einer Rückführung der Druckplatte 27 spätestens etwa 2mm vor dem Ende des Rückführungshubes an ihr zur Anlage gelangen und damit in der Ruheposition eine Zwangsbelüftung zur Atmosphäre sicherstefien.

An der zum Druckgeber 20 abgekehrten Stirnseite der Druckplatte 27 ist konzentrisch ein rohrförmiger Druckstößel 271 angeformt und verschiebbar aus dem Gewindestutzen 213 herausgeführt. Der Druckstößel 271 tritt dabei in die Buchse 282 ein. In der Buchse 282 sind eine erste größere Drucktaste 28 und eine zweite kleinere Drucktaste 28a parallel nebeneinander und axial begrenzt verschieblich angeordnet. Die große Taste 28 ist dabei mit einer Stange 280 versehen, die in den rohrförmigen Stößel 271 eingeführt und reibschlüssig gehalten ist. Die zylindrische Stange 280 steht hierbei zu einem erheblichen Teil aus dem rohrförmigen Druckstößel 271 vor. An diesem freien Bereich der Stange 280 ist die kleine Taste 28a mit einer brillenförmigen, seitlichen Führung 281 verschiebbar gehalten.

Die beiden Drucktasten 28,28a sind so dimensioniert, dass durch Druck auf die Taste 28a, ausgehend von der Ruheposition, wie sie in Fig. 2 der Zeichnung dargestellt ist, der Druckgeber 20 nur zu einem Teil zusammengedrückt werden kann, wie es in Fig. 4 der Zeichnung dargestellt ist, dabei wirkt die Taste 28a über die Führung 281 stirnseitig auf den Druckstößel 271 ein. Die pneumatisch erzeugte Stellgröße dient hierbei dazu, dass über das Ablaufventil 3 lediglich eine Teilmenge des im Spülkasten 1 vorhandenen Wassers zur Spülung freigegeben wird. Die Drucktaste 28 führt dabei die gleiche Bewegung wie die Drucktaste 28a aus. Wird nach der Auslösung des Spülvorganges die Drucktaste 28a wieder entlastet, so drückt die Feder 22 die Druckplatte 27 und damit den oberen Teil des als Federbalg ausgebildeten Druckgebers 20 wieder in Richtung auf den Deckel 10 des Spülkastens 1, wodurch die Betätigungsvorrichtung wieder in die Ruheposition (vergleiche Fig. 2) zurückgeführt wird.

Wird dagegen, ausgehend von der Ruheposition, die Drucktaste 28 vom Benutzer betätigt, so wird der als Faltenbalg ausgebildete Druckgeber 20 völlig zusammengedrückt, wie es aus Fig. 5 der Zeichnung zu entnehmen ist. Die Drucktaste 28a wird hierbei mit ihrer Führung 281 axial auf der Stange 280 der Drucktaste 28 entsprechend verschoben, wie es aus Fig. 5 der Zeichnung zu entnehmen ist. Nach Auslösung des Vollspülvorganges wird die Drucktaste 28 über die Druckplatte 27 und die Feder 22 wieder in die Ruheposition (vergleiche Fig. 2) zurückgeführt, wobei die Drucktaste 28a mit der Führung 281 auf der Stange 280 auf die ursprüngfiche Position zurückgleitet.

Wird nach dem Einleiten einer Teilspülung oder einer Vollspülung eine der Tasten 28,28a während des Spülvorganges noch einmal betätigt, so wird der Spülvorgang sofort abgebrochen.

Bei dem vorstehend beschriebenen Ausführungsbeispiel kann mit der Betätigungseinrichtung 2 eine Teilspülung oder eine Voflspülung ausgelöst werden. Durch eine Herausnahme der beiden Drucktasten 28, 28a aus der Buchse 282 und dem Einbringen einer dritten, den Außenabmessungen der beiden Tasten 28,28a entsprechenden Taste kann die Betätigungseinrichtung auch für Spülkästen, die nur eine Vollspülung vorsehen, eingesetzt werden.

Die vorstehend beschriebenen Betätigungsvorrichtung 2 ist an einem Deckel 10 eines Spülkastens 1 befestigt. Selbstverständlich kann die Betätigungseinrichtung 2 auch an einer Gebäudewand, einer Rosette etc. befestigt werden, da mit dem Haltekörper 214 unterschiedliche Wanddicken problemlos ausgeglichen werden können. Es bestehen somit Einsatzmöglichkeiten in Wandeinbauspülkästen, Aufputzspülkästen sowie auch als Fernbedienung.

## Patentansprüche

1. Betätigungsvorrichtung für ein pneumatisch stellbares Ablaufventil (3) in einem Spülkasten (1), die über eine Fluidleitung mit einem Stellglied des Ablaufventils (3) verbindbar ist, wobei die Betätigungsvorrichtung ein Gehäuse (21), einen Druckgeber (20), wenigstens eine Taste (28,28a) und ein Ventil (25) aufweist, wobei der Druckgeber (20) in dem Gehäuse (21) angeordnet und von der wenigstens einen Taste (28, 28a) entgegen der Kraft einer Feder (22) zusammendrückbar ist, wobei der Druckgeber (20) in seiner Ruheposition über das Ventil (25) mit der Atmosphäre verbunden ist, und wobei der Druckgeber (20) an der von der Taste (28,28a) abgekehrten Stirnseite einen Rohrstutzen (200) trägt, **dadurch gekennzeichnet, dass** der Rohrstutzen (200) mit Spiel in einer Einschnürung (210) des Gehäuses (21) mit einem Anschluss (211) für die Leitung (4) axial begrenzt verschieblich geführt ist, wobei am Außenmantel des Rohrstutzens (200) eine ringbundartige Verdickung ausgebildet ist, die als Ventilverschlussglied mit einem an einer Innenseite der Einschnürung (210) am Gehäuse (21) ausgebildeten Ventilsitz (212) zusammenwirkt, und wobei das Ventil (25) während des Zusammendrückvorganges geschlossen ist.

2. Betätigungsvorrichtung nach Anspruch 1, **dadurch gekennzeichnet, dass** die Verdickung von einem in einer Ringnut (201) des Rohrstutzens (200) angeordneten O-Ring (202) gebildet ist.

3. Betätigungsvorrichtung nach Anspruch 1 oder 2, **dadurch gekennzeichnet, dass** der Druckgeber (20) als Faltenbalg ausgebildet ist.

4. Betätigungsvorrichtung nach wenigstens einem der vorhergehenden Ansprüche, **dadurch gekennzeichnet, dass** im Bereich des Rohrstutzens (200) zwischen der Verdickung und dem Druckgeber (20) ein korbartiger Mitnehmer (26) zur Begrenzung der Axialbewegung des Rohrstutzens (200) im Gehäuse (21) und zur Aufnahme des Druckgebers (20) vorgesehen ist.

5. Betätigungsvorrichtung nach Anspruch 4, **dadurch gekennzeichnet, dass** der Mitnehmer (26) mit Rastnasen (262) in einer Ringnut (204) am Außenmantel des Rohrstutzens (200) zwischen der Verdickung und dem Druckgeber (20) gehalten ist.

6. Betätigungsvorrichtung nach wenigstens einem der vorhergehenden Ansprüche, **dadurch gekennzeichnet, dass** der Druckgeber (20) an der zum Rohrstutzen (200) gegenüberliegenden Seite an einer Druckplatte (27) befestigt ist, wobei an der Druckplatte (27) eine Feder (22) anliegt, die andererseits im Gehäuse (21) abgestützt ist, die den Druckgeber (20) nach einer Betätigung in die Ruheposition zurückführt.

7. Betätigungsvorrichtung nach Anspruch 6, **dadurch gekennzeichnet, dass** der Druckgeber (20) mit einer Schnappverbindung (203) druckknopfartig mit der Druckplatte (27) verbunden ist.

8. Betätigungsvorrichtung nach Anspruch 4 und 6 oder 7, **dadurch gekennzeichnet, dass** die Feder (22) am Außenmantel des Mitnehmers (26) geführt ist, wobei die Druckplatte (27) Öffnungen (270) aufweist, mit denen die Druckplatte (27) auf an dem Mitnehmer (26) ausgebildeten Gleitführungen (260) verschiebbar gehalten ist.

9. Betätigungsvorrichtung nach Anspruch 8, **dadurch gekennzeichnet, dass** jeweils am Endbereich einer Gleitführung (260) wenigstens eine federnde Zunge (261) ausgebildet ist, die die axiale Länge des Druckgebers (20) begrenzt, wobei die Länge so vorgegeben ist, dass der Druckgeber (20) in seiner Ruheposition zwangsbelüftet ist.

10. Betätigungsvorrichtung nach Anspruch 6, **dadurch gekennzeichnet, dass** an der von dem Druckgeber (20) abgekehrten Seite der Druckplatte (27) ein aus dem Gehäuse (21) herausgeführter Druckstößel (271) angeformt ist.

11. Betätigungsvorrichtung nach Anspruch 10, **dadurch gekennzeichnet, dass** der Druckstößel (271) rohrförmig ausgebildet und mit wenigstens einer Drucktaste (28,28a) verbunden ist.

12. Betätigungsvorrichtung nach Anspruch 11, **dadurch gekennzeichnet, dass** an der wenigstens einen Drucktaste (28) eine Stange (280) ausgebildet ist, die in den rohrförmigen Druckstößel (271) einfasst.

13. Betätigungsvorrichtung nach Anspruch 12, **dadurch gekennzeichnet, dass** die Stange (280) aus dem rohrförmigen Druckstößel (271) vorstehet und auf dem vorstehenden Bereich der Stange (280) eine an einer zweiten Drucktaste (28a) angeformte Führung (281) axial verschieblich aufgenommen ist, wobei die Führung (281) stirnseitig an dem Druckstößel (271) bei einer Druckbetätigung der zweiten Drucktaste (28a) zur Anlage gelangt, der Art, dass der Druckgeber (20) nur zu einem Teil zusammendrückbar ist, während bei einer Druckbetätigung der anderen Drucktaste (28) der Druckgeber (20) völlig zusammendrückbar ist.

14. Betätigungsvorrichtung nach Anspruch 10, **dadurch gekennzeichnet, dass** am Gehäuse (21) ein Gewindestutzen (213) angeformt ist, in dem der Druckstößel (271) geführt ist, während eine Drucktaste oder zwei Drucktasten (28,28a) in einer Buchse (282) axial verschieblich angeordnet sind, wobei die Buchse (282) mit einem Gewinde (283) auf dem Gewindestutzen (213) aufschraubbar ist.

15. Betätigungsvorrichtung nach Anspruch 14, **dadurch gekennzeichnet, dass** die Buchse (282) einen umlaufenden Außenflansch (284) hat, der beim Verschrauben der Buchse (282) auf dem Gewindestutzen (213) an einem Deckel (10) eines Spülkastens (1) oder einer Rosette etc. zur Anlage gelangt und das Gehäuse (21) mit dem Deckel (10) oder der Rosette etc. verspannt.

16. Betätigungsvorrichtung nach Anspruch 15, **dadurch gekennzeichnet, dass** auf dem Gehäuse (21) ein Haltekörper (214) angeordnet ist, dessen Ringflansch (215) beim Verschrauben der Buchse (282) an der Innenseite des Deckels (10) oder der Rosette etc. zur Anlage gelangt.

17. Betätigungsvorrichtung nach Anspruch 16, **dadurch gekennzeichnet, dass** der Haltekörper (214) mit wenigstens einer Blattfeder (216) mit dem Gehäuse (21) verbunden ist, so dass eine federelastische Anpassung an unterschiedlich dicke Deckel (10), Rosetten etc. erfolgen kann.

18. Betätigungsvorrichtung nach Anspruch 16 oder 17, **dadurch gekennzeichnet, dass** im Bereich des Ringflansches (215) an je einem Abschnitt (2150) eine federnde Zunge (217) zur elastischen Anlage am Deckel (10) oder einer Rosette etc. angeformt ist.

## Claims

1. Actuating device for a pneumatically adjustable outlet valve (3) in a flushing cistern (1), which actuating device is connectible by way of a fluid line to an actuator of the outlet valve (3), wherein the actuating device has a housing (21), a pressure generator (20), at least one button (28, 28a) and a valve (25), wherein the pressure generator (20) is arranged in the housing (21) and is compressible against the force of a spring (22) by the at least one button (28, 28a), wherein the pressure generator (20) is in its rest position connected to the atmosphere by way of the valve (25) and wherein the pressure generator (20) carries a pipe socket (200) on its end face remote from the button (28, 28a), **characterised in that** the pipe socket (200) is guided with play so as to be capable of limited axial displacement in a constriction (210) of the housing (21) having a connection (211) for the line (4), wherein there is formed on the outer wall of the pipe socket (200) an annular-collar-like thickened portion which co-operates, as valve closure member, with a valve seat (212) formed on the housing (21) on an inner side of the constriction (210), and wherein the valve (25) is closed during the compressing operation.

2. Actuating device according to claim 1, **characterised in that** the thickened portion is formed by an O-ring (202) arranged in an annular groove (201) in the pipe socket (200).

3. Actuating device according to claim 1 or 2, **characterised in that** the pressure generator (20) is in the form of a bellows.

4. Actuating device according to at least one of the preceding claims, **characterised in that** in the region of the pipe socket (200) between the thickened portion and the pressure generator (20) there is provided a cage-like carrier element (26) for limiting the axial movement of the pipe socket (200) in the housing (21) and for receiving the pressure generator (20).

5. Actuating device according to claim 4, **characterised in that** the carrier element (26) is mounted by means of locking lugs (262) in an annular groove (204) on the outer wall of the pipe socket (200) between the thickened portion and the pressure generator (20).

6. Actuating device according to at least one of the preceding claims, **characterised in that** the pressure generator (20) is attached at its end opposite the pipe socket (200) to a pressure plate (27), there resting against the pressure plate (27) a spring (22) which is supported at its other end in the housing (21), which spring (22) returns the pressure generator (20) to the rest position after actuation.

7. Actuating device according to claim 6, **characterised in that** the pressure generator (20) is joined by a snap-in connection (203) pressstud-like to the pressure plate (27).

8. Actuating device according to claim 4 and 6 or 7, **characterised in that** the spring (22) is guided on the outer wall of the carrier element (26), the pressure plate (27) having openings (270) with which the pressure plate (27) is displaceably mounted on sliding-contact guides (260) formed on the carrier element (26).

9. Actuating device according to claim 8, **characterised in that** at least one resilient tongue (261) is formed on the end region of each sliding-contact guide (260), which tongue (261) defines the axial length of the pressure generator (20), the length being predetermined so that the pressure generator (20) is subjected to forced ventilation in its rest position.

10. Actuating device according to claim 6, **characterised in that** a push-rod (271), which extends out of the housing (21), is formed integrally with the end of the pressure plate (27) remote from the pressure generator (20).

11. Actuating device according to claim 10, **characterised in that** the push-rod (271) is of tubular construction and is connected to at least one push-button (28, 28a).

12. Actuating device according to claim 11, **characterised in that** a rod (280) is formed on the at least one push-button (28), which rod (280) is enclosed in the tubular push-rod (271).

13. Actuating device according to claim 12, **characterised in that** the rod (280) protrudes from the tubular push-rod (271) and a guide (281), which is formed integrally with a second push-button (28a), is mounted so as to be axially displaceable on the protruding region of the rod (280), wherein when the second push-button (28a) is pressure-actuated the guide (281) makes contact with the end face of the push-rod (271) in such a way that the pressure generator (20) is compressible only to a partial-extent, whereas when the other push-button (28) is pressure-actuated the pressure generator (20) is fully compressible.

14. Actuating device according to claim 10, **characterised in that** there is formed integrally with the housing (21) a threaded socket (213) in which the push-rod (271) is guided, while a push-button or two pushbuttons (28, 28a) are arranged so as to be axially displaceable in a bush (282), the bush (282) being screwable onto the threaded socket (213) by means of a thread (283).

15. Actuating device according to claim 14, **characterised in that** the bush (282) has a peripheral outer flange (284) which, when the bush (282) is screwed onto the threaded socket (213), makes contact with a cover (10) of a flushing cistern (1) or of a rosette etc. and clamps the housing (21) to the cover (10) or to the rosette etc.

16. Actuating device according to claim 15, **characterised in that** on the housing (21) there is arranged a holding body (214), the annular flange (215) of which makes contact with the inner side of the cover (10) or of the rosette etc. when the bush (282) is screwed on.

17. Actuating device according to claim 16, **characterised in that** the holding body (214) is connected to the housing (21) by at least one leaf spring (216), so that resilient adaptation to covers (10), rosettes etc. of different thicknesses can be effected.

18. Actuating device according to claim 16 or 17, **characterised in that** in the region of the annular flange (215) there is formed integrally with each portion (2150) a resilient tongue (217) for resilient contact with the cover (10) or with a rosette etc.

## Revendications

1. Dispositif d'actionnement d'une vanne d'évacuation à commande pneumatique (3) dans un réservoir de chasse d'eau (1) qui peut être relié par une conduite de fluide avec un organe de réglage de la vanne d'évacuation (3), le dispositif d'actionnement comportant un boitier (21), un capteur de pression (20), au moins une touche (28, 28a) et une vanne (25), le capteur de pression (20) étant monté dans le boitier (21) et pouvant être contracté par la touche (28, 28a) contre la force d'un ressort (22), dans sa position de repos le capteur de pression étant relié à l'atmosphère par la vanne (25), et portant une tubulure (200), sur sa face frontale située à l'opposé de la touche (28, 28a),
**caractérisé en ce que**
la tubulure (200) peut se déplacer avec jeu de façon axialement limitée dans un resserrement (210) du boitier (21) équipé d'un raccord (211) pour la conduite (4), sur l'enveloppe externe de la tubulure (200) étant formé un épaississement en forme de nervure annulaire formant un élément de fermeture de la vanne qui coopère avec un siège de vanne (212) réalisé sur le boitier (21) sur la face interne du resserrement (210) et la vanne (25) étant fermée pendant le processus de contraction.

2. Dispositif d'actionnement conforme à la revendication 1,
**caractérisé en ce que**
l'épaississement est formé par une bague torique (202) montée dans une rainure annulaire (201) de la tubulure (200).

3. Dispositif d'actionnement conforme à la revendication 1 ou 2, **caractérisé en ce que**
le capteur de pression (20) est réalisé sous la forme d'un soufflet.

4. Dispositif d'actionnement conforme à au moins une des revendications précédentes,
**caractérisé en ce que**
dans la zone de la tubulure (200) située entre l'épaississement et le capteur de pression (20) est prévu un organe d'entrainement (26) en forme de panier pour limiter le déplacement axial de la tubulure (200) dans le boitier (21) et recevoir le capteur de pression (20).

5. Dispositif d'actionnement conforme à la revendication 4,
**caractérisé en ce que**
l'organe d'entrainement (26) est maintenu par des becs d'encliquetage (262) dans une rainure annulaire (204) située sur l'enveloppe externe de la tubulure (200) entre l'épaississement et le capteur de pression (20).

6. Dispositif d'actionnement conforme à au moins l'une des revendications précédentes,
**caractérisé en ce que**
le capteur de pression (20) est fixé par sa face située à l'opposé de la tubulure (200) sur une plaque d'appui (27), sur laquelle s'applique un ressort (22) qui s'appuie à l'opposé sur le boitier (21) et rappelle le capteur de pression (20) dans sa position de repos après un actionnement.

7. Dispositif d'actionnement conforme à la revendication 6,
**caractérisé en ce que**
le capteur de pression (20) est relié à la plaque d'appui (27) par une liaison à enclenchement (203) de type bouton pression.

8. Dispositif d'actionnement conforme aux revendications 4 et 6 ou 7, **caractérisé en ce que**
le ressort (22) est guidé sur l'enveloppe externe de l'organe d'entrainement (26), la plaque d'appui (27) comportant des ouvertures (270) par lesquelles elle est maintenue mobile sur des guidages à glissement (260) formés sur l'organe d'entrainement (26).

9. Dispositif d'actionnement conforme à la revendication 8,
**caractérisé en ce que**
sur la zone d'extrémité d'un guidage à glissement (260) est respectivement formée au moins une languette élastique (261) qui limite la longueur axiale du capteur de pression (200), cette longueur étant prédéfinie de sorte que le capteur de pression (20) soit soumis à une ventilation forcée dans sa position de repos.

10. Dispositif d'actionnement conforme à la revendication 6, **caractérisé en ce que**
sur la face de la plaque d'appui (27) située à l'opposé du capteur de pression (20) est formée une tige poussoir de compression (271) guidée à l'extérieur du boitier (21).

11. Dispositif d'actionnement conforme à la revendication 10, **caractérisé en ce que**
la tige poussoir (271) est de forme tubulaire et est reliée à au moins une touche de pression (28, 28a).

12. Dispositif d'actionnement conforme à la revendication 11, **caractérisé en ce que**
sur la touche de pression (28) est formée une tringle (280) qui entoure la tige poussoir tubulaire (271).

13. Dispositif d'actionnement conforme à la revendication 12, **caractérisé en ce que**
la tringle (280) dépasse de la tige poussoir tubulaire (271) et dans la zone en saillie de la tringle (280) est monté, mobile axialement un élément de guidage (281) formé sur une seconde touche de pression (28a), cet élément de guidage (281) venant frontalement en appui contre la tige poussoir (271) lors d'une compression de la seconde touche de pression (28a) de sorte que le capteur de pression (20) ne puisse être qu'en partie contracté tandis que lors d'une compression de l'autre touche de pression (28) le capteur de pression (20) puisse être totalement contracté.

14. Dispositif d'actionnement conforme à la revendication 10, **caractérisé en ce que**
sur le boitier (21) est formé une tubulure filetée (213) sur laquelle est guidée la tige poussoir (271) alors qu'une touche de pression ou deux touches de pression (28, 28a) sont montées mobiles axialement dans une douille (282), la douille (282) pouvant être vissée par un filetage (283) sur la tubulure filetée (213).

15. Dispositif d'actionnement conforme à la revendication 14, **caractérisé en ce que**
la douille (282) comporte une bride périphérique externe (284) qui, lors du vissage de la douille (282) sur la tubulure filetée (213) vient en appui contre un couvercle (10) d'un réservoir de chasse d'eau (1) ou une rosette etc et le boitier (21) est serré avec le couvercle (10) ou la rosette etc.

16. Dispositif d'actionnement conforme à la revendication 15, **caractérisé en ce que**
sur le boitier (21) est monté un corps de retenue (214) dont la bride annulaire (215) vient en appui, lors du vissage de la douille (282), contre la face interne du couvercle (10) ou de la rosette etc.

17. Dispositif d'actionnement conforme à la revendication 16, **caractérisé en ce que**
le corps de retenue (214) est relié au boitier (21) par au moins un ressort à lames (216) de façon à permettre une adaptation élastique à des couvercles (10) ou rosettes etc de différentes épaisseurs.

18. Dispositif d'actionnement conforme à la revendication 16 ou 17, **caractérisé en ce que**
dans la zone de la bride annulaire (215) est formé sur un segment respectif (2150) une languette élastique (217) pour permettre l'appui élastique contre le couvercle (10) ou une rosette etc.
